# EUROPÄISCHE PATENTSCHRIFT

(11) **EP 0 142 151 B1**
(45) Veröffentlichungstag und Bekanntmachung des Hinweises auf die Patenterteilung: **27.07.1988**
(21) Anmeldenummer: 84113647.6
(22) Anmeldetag: 12.11.1984
(51) Int. Cl.: B41J 3/04, B41J 7/80

(54) **Verfahren zum Erhöhen der Auflösung bei einer Tintenmosaikschreibeinrichtung sowie Anordnung zur Durchführung des Verfahrens**
Method and apparatus for increasing the resolution in an ink mosaic recording device
Procédé et dispositif destinés à augmenter la résolution dans un dispositif d'écriture à mosaique à encre

(30) Priorität: 15.11.1983 DE 3341399
(43) Veröffentlichungstag der Anmeldung: 22.05.1985
(73) Patentinhaber: Siemens-Elema AB, 171 95 Solna 1 (SE); SIEMENS AKTIENGESELLSCHAFT, 80333 München (DE)
(72) Erfinder: Nilsson, Kenth, Dipl.-Ing., S-184 00 Akersberga (SE)

(56) Entgegenhaltungen:
- WO-A-80/00875
- FR-A- 2 085 784
- FR-A- 2 314 832
- US-A- 4 349 828
- US-A- 4 379 300

## Beschreibung

Die Erfindung betrifft ein Verfahren zum Erhöhen der Auflösung bei einer Tintenmosaikschreibeinrichtung mit einem Schreibkopf, der eine Anzahl reihenweise parallel mit Abstand zueinander angeordneter Düsen aufweist und bei dem jeder Düse ein piezoelektrischer Wandler zugeordnet ist und aus dem durch piezoelektrische Verformung der Wandler tropfenweise Schreibflüssigkeit in Richtung aud einen Aufzeichnungsträger ausgestossen wird, wobei der Schreibkopf periodisch quer zur Ausstossrichtung der Flüssigkeitstropfen ausgelenkt und das Ausstossen der Flüssigkeitstropfen mit dieser Auslenkung synchronisiert wird. Als Tintenmosaikschreibeinrichtung sollen hierbei beispielsweise parallel zueinander angeordnete stabförmige Wandler mit einer diesen gegenüberliegenden Düsenplatte angesehen werden, wie sie aus der DE-PS 25 27 647 bekannt sind und im folgenden kurz als Kammschreiber bezeichnet werden. Die stabförmigen Wandler können dabei auf der einen Seite oder beidseitig über einen Steg zusammenhängen. Ebenso sollen darunter die in der älteren deutschen Patentanmeldung P3320441 angegebenen Schreibeinrichtungen verstanden werden, bei denen es sich gewissermassen um einen beidseitig über einen Steg abgeschlossenen, vorgespannten Kamm handelt. Weiterhin kann der Schreibkopf für die Tintenmosaikschreibeinrichtung auch eine in der älteren deutschen Patentanmeldung P 33 06 098 angegebene Kanalmatrize mit oder ohne Lochmatrize enthalten. Ebenso ist es denkbar, dass die Tintenmosaikschreibeinrichtung in ähnlicher Weise wie die aus der DE-OS 22 62 106 bekannte Einrichtung aufgebaut ist, bei der eine Reihe von Tintenkanälen von piezoelektrischen Druckkammern sternförmig zu Tintendüsen hingeführt sind.

Bei all diesen Tintenmosaikschreibeinrichtungen ist bisher eine Auflösung von etwa vier Tintentropfen pro Millimeter erreicht worden. Für eine Verbesserung des Schriftbildes wären etwa 10 derartige Tintentropfen pro Millimeter wünschenswert. Eine bekannte Lösung bei einem Kammschreiber sieht beispielsweise vor, mehrere piezoelektrische Kämme in Papiertransportrichtung versetzt zueinander anzuordnen. Das erfordert jedoch die Verdoppelung der Elektronik und kann unter Umständen auch zu einer Verzerrung im Schriftbild führen. Eine Verringerung des Abstandes zwischen den piezoelektrischen Wandlern, beispielsweise beim Kammschreiber, erhöht - abgesehen von den herstellungstechnischen Schwierigkeiten - die Gefahr der hydraulischen Kopplung zwischen den Wandlern erheblich.

Aus der US-PS 4 379 300 ist eine Tintenmosaikschreibeinrichtung bekannt, bei der der Schreibkopf oszillierend seitlich zur Papiertransportrichtung ausgelenkt wird, um die Auflösung, d. h. die Dichte der aufzeichenbaren Tropfen, bei gleichbleibendem Düsenabstand zu erhöhen. Weiterhin ist aus der US-PS 4 349 828 bekannt, die Düsen oszillierend auch noch senkrecht zur ersten Auslenkung auszulenken. In beiden Entgegenhaltungen erfolgt die Auslenkung über den gesamten Weg, um den auch die Auftreffpunkte der Tropfen verschoben werden sollen.

Der vorliegenden Erfindung liegt die Aufgabe zugrunde, ein Verfahren anzugeben, mit dem die Auflösung einer Tintenmosaikschreibeinrichtung der eingangs genannten Art auch bei hoher Schreibgeschwindigkeit und mit trotzdem geringem Energieaufwand auf einfache Weise und ohne zusätzliche piezoelektrische Wandler erhöht werden kann.

Diese Aufgabe wird erfindungsgemäss dadurch gelöst, dass die Auslenkung einen Bruchteil des Abstandes benachbarter Düsen beträgt und mit einer so hohen Frequenz erfolgt, dass dem Flüssigkeitstropfen eine ausreichend grosse Geschwindigkeitskomponente quer zur Ausstossrichtung überlagert werden kann, um den Auftreffpunkt des Tropfens auf dem Aufzeichnungsträger um einen Abstand verschieben zu können, der grösser ist als die Auslenkung des Schreibkopfes. Weiterhin betrifft die Erfindung eine Anordnung zur Durchführung dieses Verfahrens.

Die Frequenz muss dabei maximal so gewählt werden, dass die dem Tropfen überlagerte Geschwindigkeitskomponente ausreicht, diesen maximal um den halben Abstand zweier benachbarter Punkte bei ruhendem Schreibkopf verschieben zu können.

Um wieder bei dem Beispielt mit dem Kammschreiber mit vier Düsen pro Millimeter zu bleiben, ist in diesem Fall eine Auslenkung um 10 bis 20 um völlig ausreichend, was die Realisierung sehr vereinfacht. Wird der Schreibkopf sinusförmig ausgelenkt, so vereinfacht sich die Synchronisierung besonders, wenn das Ausstossen der Tropfen jeweils beim Nulldurchgang des Sinus und zumindest in einem Scheitel vorgesehen ist. Beim Nulldurchgang wird dem Tropfen die grösste Geschwindigkeitsquerkomponente überlagert, so dass der zu diesem Zeitpunkt ausgestossene Tropfen etwa um den halben Abstand zweier benachbarter Tropfen bei ruhendem Schreibkopf verschoben wird. Im Scheitel ist die Quergeschwindigkeit des Schreibkopfes praktisch Null, so dass dem Tropfen keine Geschwindigkeitsquerkomponente überlagert wird. Da die Auslenkamplitude nur wenige um beträgt, kann man diesen ausgestossenen Tropfen in erster Näherung mit einem bei ruhendem Schreibkopf in Nullage ausgestossenen Tropfen gleichsetzen. Insgesamt können auf diese Art und Weise durch jede Düse drei verschiedene Tropfenlagen erzielt werden, wodurch sich eine wesentliche Erhöhung der Auflösung ergibt.

Ein besonderer Vorteil bei dieser Art der Synchronisierung ist es, dass die Geschwindigkeit - betrachtet man einmal die sinusförmige Auslenkung - im Bereich des Nulldurchganges und ebenso im Scheitel über einen relativ grossen Zeitabschnitt annähernd konstant ist. Das bedeutet aber, dass der Zeitpunkt des Ausstossens eines Tropfens in diesem Bereich ohne wesentlichen Einfluss auf das Schriftbild schwanken kann. Die Anforderungen an die Elektronik zur zeitlichen Synchronisierung von Auslenkung und Ausstossen des Tropfens sind daher sehr gering.

Mit einer aufwendigen Synchronisierung und beispielsweise auch einer anderen Auslenkfunktion ist es möglich, die Zahl der Aufzeichnungsorte pro Düse noch weiter zu steigern. Prinzipiell können die Aufzeichnungspunkte beliebig dicht gelegt werden. Ein möglicher Nachteil bei diesem Verfahren könnte darin gesehen werden, dass die Schreibgeschwindigkeit der Tintenmosaikschreibeinrichtung und damit die Papiertransportgeschwindigkeit beim Aufzeichnen von zwei oder mehreren Punkten pro piezoelektrischem Wandler herabgesenkt werden muss. Da jedoch die hohe Aufzeichnungsqualität mit dichtliegenden Aufzeichnungspunkten nicht in allen Fällen erforderlich ist, kann in Weiterbildung der Erfindung eine Umschaltung vorgesehen werden, so dass der Schreibkopf einmal ruht und dabei nur die der Zahl der piezoelektrischen Wandler entsprechenden Punkte aufzeichnet und dabei mit der höchstmöglichen Schreibgeschwindigkeit arbeiten kann und allein im Falle gewünschter Hochauflösung die periodische Auslenkung vorgenommen wird, wobei dann die Verringerung der Schreibgeschwindigkeit in Kauf genommen werden muss.

Zur Durchführung dieses Verfahrens ist in Weiterbildung der Erfindung eine Anordnung angegeben, bei der der Schreibkopf zum seitlichen Auslenken auf einen piezoelektrischen Schwinger montiert wird. Dadurch ist auf einfache Art und Weise eine exakte Auslenkfrequenz und Auslenkamplitude einstellbar, was für die Synchronisierung mit dem Ausstossen der Tropfen wesentlich ist.

Weitere Vorteile ergeben sich aus den nachfolgend anhand von 5 Figuren dargestellten Ausführungsbeispielen, mit denen die Erfindung näher erläutert und beschrieben wird. Gleiche Teile sind dabei mit gleichem Bezugszeichen versehen. Es zeigt bzw. zeigen :
Fig. 1 eine schematische Ansicht einer Tintenmosaikschreibeinrichtung ;
Fig. 2 ein Beispiel eines Schreibkopfes in Kammausführung ;
Fig. 3 die zeitliche Auslenkung des Schreibkopfes gemäss Fig. 2 ;
Fig. 4a-4e die Aufzeichnungspunkte relativ zu den Schreibdüsen zu verschiedenen Zeiten und
Fig. den Vergleich der Auflösung ohne und mit der periodischen zeitlichen Auslenkung.

Aus Fig. 1 ist der äussere Prinzipaufbau einer Tintenmosaikschreibeinrichtung ersichtlich. Ueber Transportrollen 1 und 2 wird der Aufzeichnungsträger3, beispielsweise normales Registrierpapier, in Richtung des Pfeiles 4 über den Abstandshalter 5 an der Stirnseite 6 des Gehäuses 7 vorbeigezogen. In das Gehäuse 7 ist die Anschlussleitung 8 geführt, die an ihrem freien Ende mit einem Stecker 9 zum Anschluss an ein entsprechendes Steuergerät, das die Steuersignale für die Aufzeichnung der gewünschten Verläufe. Zeichen oder Bilder und für die Synchronisierung zwischen der periodischen zeitlichen Auslenkung und dem Ausstossen der einzelnen Tropfen liefert. Das Gehäuse 7 enthält den eigentlichen Schreibkopf, von dem eine mögliche Ausführungsform in Fig. 2 dargestellt ist.

Der Schreibkopf besteht aus einer Düsenplatte 10, die gleichzeitig Abdeckplatte der Tintenmosaikschreibeinrichtung sein kann. Diese Düsenplatte 10 enthält eine Reihe parallel mit Abstand zueinander angeordneter Düsen 11. Ueber den Düsen sind stabförmige piezoelektrische Wandler 12 angeordnet, die über einen gemeinsamen Steg 13 an einem Ende zusammenhängen und in diesem Bereich mittels einer Befestigungsanordnung 14 starr mit der Düsenplatte 10 verbunden sind. Die piezoelektrischen Wandler 12 sind derart kontaktiert, dass durch Spannungsänderung an der Kontaktierung eine Verformung aufritt, die zum Ausstossen eines Tintentröpfchens aus der entsprechenden Düse 11 führt.

Dieser Schreibkopf ist starr mit einem weiteren piezoelektrischen Element 15 verbunden, das derart kontaktiert ist, dass beim Anlegen einer entsprechenden Wechselspannung eine in Richtung des Pfeiles 16 liegende periodische Auslenkung des Schreibkopfes erfolgt. Die Auslenkung erfolgt damit senkrecht zur Ausstossrichtung parallel mit der Düsenreihe. Die Grösse der Auslenkung ist mit X bezeichnet.

In der folgenden Fig. ist die Auslenkung X über der Zeit t aufgetragen. Es ist dabei angenommen, dass der piezoelektrische Schwinger 15 den Schreibkopf etwa sinusförmig auslenkt. Im vorliegenden Ausführungsbeispiel soll die Auslenkung nur einen geringen Bruchteil des Abstandes benachbarter Düsen betragen und den ausgestossenen Tintentropfen gegebenenfalls eine Geschwindigkeitsquerkomponente überlagert werden.

In Fig. 3 sind beispielhaft die Zeitpunkte t, bis t₃ eingezeichnet, an denen jeweils ein Tintentropfen ausgestossen wird. Zum Zeitpunkt t, ist dabei die Geschwindigkeit des Schreibkopfes Null, d. h. dem ausgestossenen Tintentropfen wird keine Geschwindigkeitsquerkomponente überlagert. Der Schreibkopf ist zu diesem Zeitpunkt um die maximale Strecke ausgelenkt. Da diese Strecke aber sehr klein ist im Verhältnis zum Abstand benachbarter Düsen, kann man praktisch diesen erzeugten Tintentropfen gleichsetzen mit einem bei ruhendem Schreibkopf ausgestossenem Tintentropfen. Zu den Zeitpunkten t₂ und t₃ werden den ausgestossenen Tintentropfen jeweils Geschwindigkeitsquerkomponenten überlagert, da der Schreibkopf zu diesen Zeitpunkten die grösste Auslenkgeschwindigkeit aufweist. Die Auslenkung zum Zeitpunkt t₃ erfolgt in entgegengesetzter Richtung als zum Zeitpunkt t₂,

Für ein konkretes Beispiel sei angenommen. dass der Abstand zwischen den Düsen ca. 250 um beträgt. Die maximale Auslenkung, die durch den piezoelektrischen Schwinger 15 erzeugt wird. betrage etwa 20 um. Weiterhin sei angenommen, dass die einzelnen piezoelektrischen Wandler 12 mit einer maximalen Frequenz von 4 000 Hz arbeiten. Um die in Fig. angegebene Synchronisierung zwischen Auslenkung und Tintentropfenausstoss durchführen zu können, darf dabei die Auslenkfrequenz nicht grösser als 1 000 Hz sein. Die maximale Geschwindigkeitsquerkomponente, die den Tintentropfen überlagert werden kann, beträgt dabei etwa 0,15 Meter ^{p}ro Sekunde und ist ausreichend, um bei einem Abstand des Aufzeichnungsträgers von der Düsenplatte von einigen Millimetern den Auftreffpunkt der Tintentröpfchen um etwa ein Drittel des Abstandes benachbarter Düsen zu verschieben.

Es sei an dieser Stelle angemerkt, dass die Auslenkung selbstverständlich auch nach anderen Funktionen als der Sinusfunktion erfolgen kann. Ebenso ist es möglich, die Ausstosszeitpunkte anders zu wählen. Prinzipiell ist es möglich, eine grössere Anzahl von Zeitpunkten zu wählen und damit die Aufzeichnungspunkte beliebig dicht zu legen. Um erforderlichenfalls grössere Geschwindigkeitsquerkomponente erzielen zu können, kann eine sehr viel höhere Auslegfrequenz gewählt werden. Die unterschiedlichen Ausstosszeitpunkte liegen dann jedoch nicht mehr in einer Auslenkperiode.

In Fig. 4 soll beispielhaft erläutert werden, wie die höhere Auflösung zustande kommt. In Fig. 4a sind dabei der Einfachheit halber Düsen dargestellt, aus denen jeweils gleichzeitig Tintentropfen ausgestossen werden sollen. In Fig.4b sind die Aufzeichnungspunkte zum Zeitpunkt t, angegeben, die praktisch mit den verlängerten Düsenorten übereinstimmen. In Fig. 4c sind die Aufzeichnungspunkte zum Zeitpunkt t₂ angegeben, bei dem die Aufzeichnungspunkte nach links verschoben sind. Fig.4d zeigt die Aufzeichnungspunkte zum Zeitpunkt t₃, bei dem diese entsprechend nach rechts verschoben sind. Fig.4e schliesslich zeigt die Gesamtheit der dadurch möglichen Aufzeichnungspunkte. Mit Hilfe der drei Düsen lassen sich auf diese Art und Weise bereits neun Aufzeichnungspunkte erzielen.

Fig. 5 schliesslich zeigt in einem Vergleich den Unterschied zwischen einer Aufzeichnung eines beliebigen Zeichens, in diesem Beispiel der Ziffer 7 mit einem ruhenden Schreibkopf und daneben mit einem periodisch ausgelenkten Schreibkopf. Mit vier Düsen pro Millimeter ergeben sich dabei bereits 12 Aufzeichnungspunkte pro Millimeter, d. h. ein für blosses Auge absolut geschlossenes Schriftbild.

Die Auslenkung des Schreibkopfes kann abschaltbar sein, so dass man im Bedarfsfall, beispielsweise für Entwürfe, mit der geringeren Auflösung, dafür aber mit einer höheren Papiergeschwindigkeit gearbeitet werden kann. Der besondere Vorteil des erfindungsgemässen Verfahrens und der hier angegebenen Anordnung besteht darin, dass für beide Fälle - d. h. niedrige oder hohe Auflösung - immer nur ein Schreibkopf und damit eine Ansteuerelektronik notwendig ist. Der zusätzliche Aufwand für die Erhöhung der Auflösung beschränkt sich daher auf ein Minimum.

## Patentansprüche

1. Verfahren zum Erhöhen der Auflösung bei einer Tintenmosaikschreibeinrichtung mit einem Schreibkopf, der eine Anzahl reihenweise parallel mit Abstand zueinander angeordneter Düsen aufweist und bei dem jeder Düse ein piezoelektrischer Wandler zugeordnet ist und aus dem durch piezoelektrische Verformung der Wandler tropfenweise Schreibflüssigkeit in Richtung auf einen Aufzeichnungsträger ausgestossen wird, wobei der Schreibkopf periodisch quer zur Ausstossrichtung der Flüssigkeitstropfen ausgelenkt und das Ausstossen der Flüssigkeitstropfen mit dieser Auslenkung synchronisiert wird, dadurch gekennzeichnet, dass die Auslenkung einen Bruchteil des Abstandes benachbarter Düsen beträgt und mit einer so hohen Frequenz erfolgt, dass dem Flüssigkeitstropfen eine ausreichend grosse Geschwindigkeitskomponente quer zur Ausstossrichtung überlagert werden kann, um den Auftreffpunkt des Tropfens auf dem Aufzeichnungsträger um einen Abstand verschieben zu können, der grösser ist als die Auslenkung des Schreibkopfes.

2. Verfahren nach Anspruch 1, dadurch gekennzeichnet, dass der Schreibkopf sinusförmig ausgelenkt wird und das Ausstossen der Flüssigkeitstropfen jeweils beim Nulldurchgang des Sinus und gegebenenfalls in einem Scheitel vorgesehen ist.

3. Anordnung zur Durchführung des Verfahrens nach einem der Ansprüche 1 oder 2, dadurch gekennzeichnet, dass der Schreibkopf zum seitlichen Auslenken auf einen piezoelektrischen Schwinger (15) montiert ist.

## Claims

1. A method of increasing the resolution of an ink mosaic recording device with a recording head which comprises a number of nozzles spaced in a spaced parallel row and wherein each nozzle is assigned a piezo-electric transducer, and from which, by a piezo-electric deformation of the transducers, recording fluid is ejected droplet by droplet in the direction of a data carrier, where the recording head is periodically deflected transversely to the direction of the ejection of the fluid droplets and the ejection of the fluid droplets is synchronized with this deflection, characterised in that the deflection amounts to a fraction of the distance between adjacent nozzles and takes place at a frequency which is such that it is possible to superimpose upon the fluid droplet a speed component transverse to the ejection direction of sufficient magnitude to permit the point of impact of the droplet on the data carrier to be displaced by a distance which is greater than the deflection of the recording head. 2. A method as claimed in Claim 1, characterised in that the recording head is deflected in sinusoidal fashion and the ejection of the fluid droplets in each case takes place at the zero transition of the sine and where appropriate at a peak.

3. An arrangement for implementing the method as claimed in one of the Claims 1 or 2, characterised in that the recording head is mounted on a piezo-electric oscillator (15) for lateral deflection.

## Revendications

1. Procédé pour accroître la résolution dans un dispositif d'enregistrement mosaïque à encre, comportant une tête d'enregistrement qui possède un certain nombre de buses disposées selon une rangée, parallèlement entre elles et à distance les unes des autres et dans laquelle un transducteur piézoélectrique est associé à chaque buse et à partir de laquelle de l'encre est éjectée sous la forme de gouttes en direction d'un support d'enregistrement sous l'effet de la déformation piézoélectrique des transducteurs, et selon lequel on dévie périodiquement la tête d'enregistrement transversalement par rapport à la direction d'éjection des gouttes d'encre et on synchronise l'éjection des gouttes d'encre sur cette déviation, caractérisé par le fait que la déviation est égale à une fraction de la distance entre buses voisines et est exécutée avec une fréquence suffisamment élevée pour qu'une composante de vitesse suffisamment élevée, transversale à la direction d'éjection, puisse être appliquée à la goutte de liquide de manière à permettre un décalage du point d'impact de la goutte sur le support d'enregistrement, d'une distance supérieure à la déviation de la tête d'enregistrement.

2. Procédé suivant la revendication 1, caractérisé par le fait que la tête d'enregistrement est déviée selon un déplacement sinusoïdal et que l'éjection des gouttes de liquide est prévue respectivement lors du passage du sinus par la valeur zéro et éventuellement au niveau d'un sommet.

3. Dispositif pour la mise en oeuvre du procédé suivant l'une des revendications 1 ou 2, caractérisé par le fait que, pour l'obtention de la déviation latérale, la tête d'enregistrement est montée sur un oscillateur piézoélectrique (15).
